# FASCICULE DE BREVET EUROPEEN

(11) **EP 3 470 617 B1**
(45) Date de publication et mention de la délivrance du brevet: **23.09.2020**
(21) Numéro de dépôt: 18200637.9
(22) Date de dépôt: 16.10.2018
(51) Int. Cl.: E06B 9/86, G05B 19/425, E06B 9/68

(54) **PROCEDE DE COMMANDE AUTOMATISEE D'UNE INSTALLATION DE VOLET ROULANT ET INSTALLATION D'ECRAN MOTORISE**
AUTOMATISIERTES STEUERVERFAHREN EINER ROLLLADENANLAGE UND ROLLLADENANLAGE
METHOD FOR AUTOMATED CONTROL OF A ROLLER SHUTTER INSTALLATION AND ROLLER SHUTTER INSTALLATION

(30) Priorité: 16.10.2017 FR 1759703; 26.02.2018 FR 1851666
(43) Date de publication de la demande: 17.04.2019
(73) Titulaire: SOMFY ACTIVITES SA, 74300 Cluses (FR)
(72) Inventeur: DECROIX, Christophe, 74800 La Roche sur Foron (FR); GALIN, Thomas, 74190 Passy (FR)
(74) Mandataire: Bugnion Genève

(56) Documents cités:
- EP-A1- 1 510 649
- EP-A1- 1 650 625
- EP-A2- 1 319 795
- FR-A1- 2 942 051

## Description

L'invention concerne le domaine des installations d'éléments enroulables motorisées. Elle concerne plus particulièrement un procédé de commande automatisée d'une installation comprenant un élément enroulable motorisé, ou volet roulant motorisé.

Les installations d'écran ou d'éléments enroulables motorisés connues comprennent en général un élément enroulable ou écran, tel qu'un tablier formé de lames articulées et empilables, ou encore un ensemble comprenant une toile et une barre de charge lestée, l'écran étant enroulable autour d'un tube d'enroulement situé dans la partie supérieure de l'installation, grâce à des moyens d'entraînement motorisés ou actionneur. La lame finale, ou lame inférieure située à l'extrémité inférieure du tablier ou barre de charge de la toile, est guidée par des rails situés de part et d'autre d'une ouverture à masquer. Cette lame inférieure peut être déplacée entre une position extrême inférieure, par exemple en contact avec un seuil de l'ouverture et une position extrême supérieure, par exemple au niveau d'un caisson dans lequel s'enroule l'écran. Ces installations peuvent comprendre également des positions particulières de la barre de la lame inférieure ou de la barre de charge de l'écran, associées à des positions particulières en mémoire de l'actionneur. Ces positions particulières sont par exemple une ou plusieurs positions intermédiaires entre les deux positions extrêmes, une position de verrouillage, une position d'orientation, pour des écrans à lames orientables, ou une position de projection, pour des volets roulants disposant d'un mécanisme leur permettant d'être déplacés dans un plan sécant à leur plan de déroulement principal.

Des moyens de commande spécifiques sont généralement prévus pour permettre le déplacement de l'écran jusqu'à une position particulière. Ces moyens de commande spécifiques sont par exemple un bouton dédié sur une unité de commande à distance telle qu'une télécommande ou une ergonomie dédiée, par exemple un appui plus long sur une touche, l'appui court sur cette même touche ayant déjà une autre fonction de commande.

Une position particulière est par exemple une position de verrouillage, l'installation comprenant alors des moyens de verrouillage permettant de maintenir la lame inférieure ou la barre de charge de l'écran dans une position déterminée tout en évitant que celle-ci ne soit soulevée par effraction ou ne claque sous les actions du vent.

A cet effet, les moyens de verrouillage de telles installations sont configurés de sorte que lors du déroulement de l'écran, la lame finale de l'écran, c'est à dire la lame inférieure du volet à lames articulées ou la barre de charge d'une toile, entre dans le moyen de verrouillage, puis, à la suite d'un mouvement inverse d'enroulement, se bloque dans le moyen de verrouillage. Pour déverrouiller et ouvrir de nouveau le volet, il est nécessaire de d'abord déplacer la lame finale dans le sens du déroulement jusqu'à une certaine position avant de pouvoir enrouler l'écran.

De manière assez similaire, un volet roulant à lames orientables peut comprendre un mécanisme de basculement des lames, configuré de sorte que lors du déplacement du tablier dans un premier sens, par exemple lors d'un déroulement du tablier, la lame inférieure du volet entre dans le mécanisme de basculement puis, à la suite d'un mouvement inverse, dans un deuxième sens, se bloque dans le mécanisme de basculement. La poursuite du mouvement dans le deuxième sens, par exemple l'enroulement, permet l'orientation des lames, qui sont autrement en position fermée. Pour dégager le tablier du mécanisme de basculement, il est nécessaire de d'abord déplacer le tablier dans le premier sens, en déroulement, jusqu'à une certaine position, ce qui a pour effet de refermer les lames avant de dégager la lame finale du mécanisme de basculement. Une telle installation est par exemple décrite dans le document EP2226462.

Un autre exemple de réalisation d'installation comprenant une position particulière est celui du volet roulant à projection, par exemple tel que décrit dans les documents FR2942051 A1, FR2962759, FR2941996 ou EP2783063. L'installation d'écran comprend alors un mécanisme de projection de sorte que lors du déplacement dans un premier sens, par exemple lors d'un déroulement du tablier dans un premier plan, la lame inférieure du tablier entre dans le mécanisme de projection puis, à la suite d'un mouvement dans un deuxième sens inverse, se bloque dans le mécanisme. La poursuite du mouvement dans le deuxième sens permet l'actionnement d'un bras de projection et le déploiement d'un cadre de l'écran dans un plan sécant au premier plan.

Les moyens de verrouillage, les mécanismes de basculement ou les mécanismes de projection peuvent être qualifiés collectivement de mécanismes d'ancrage ou de blocage, et sont associés à des positions particulières.

D'autres positions particulières, telles que des positions particulières, ne sont associées à aucun mécanisme, mais nécessitent également d'être réglées individuellement, par une ergonomie de réglage spécifique.

Les différents déplacements de l'écran sont de préférence effectués de manière motorisée. Un actionneur est généralement placé dans le tube d'enroulement et répond à des ordres émanant d'un utilisateur par l'intermédiaire d'une interface de commande telle qu'une télécommande ou une interface murale. L'actionneur comprend un moteur et un réducteur ainsi qu'une unité électronique de commande comprenant des moyens électriques ou électroniques de gestion du mouvement de l'écran en fonction des ordres reçus et en fonction d'événements détectés. Ces moyens électriques ou électroniques peuvent, pour ce faire, comprendre des détecteurs ou des capteurs de position, de couple ou de temps de parcours.

Le réglage de ces positions particulières n'est généralement pas facile, même si de plus en plus, celui-ci peut être réalisé partiellement automatiquement. Dans un mode de réglage, l'installateur lance généralement une procédure de réglage de cette position intermédiaire, en pilotant éventuellement manuellement les déplacements nécessaires pour atteindre ces positions ou en provoquant manuellement l'enregistrement de certaines positions atteintes par la lame inférieure du tablier.

Au cours de la procédure de réglage, l'installateur doit procéder à une pluralité de réglages, qui diffèrent selon les installations. Ces réglages sont expliqués sur des notices et les ergonomies nécessaires pour réaliser chaque opération doivent être minutieusement reproduits. Ainsi, un risque d'erreur existe. Il existe donc un besoin de conception d'installations d'écran motorisé dont le réglage et la mise en service ne nécessitent plus ou peu d'intervention humaine, ou en tous cas une intervention la plus aisée possible.

L'invention a pour but de remédier à ces inconvénients en proposant un procédé de commande d'une installation d'écran motorisé comprenant un écran enroulable sur un tube d'enroulement et un actionneur de manœuvre du tube d'enroulement, ledit actionneur comprenant une unité électronique de commande, le procédé comprenant une étape d'activation, par un utilisateur, d'un élément de commande de déplacement de l'écran motorisé jusqu'à une position cible prédéterminée,
**caractérisé en ce** qu'il comprend, après l'étape d'activation et grâce à l'unité électronique de commande, une étape de vérification de la mise en mémoire de la position cible prédéterminée, puis :
a) si la mise en mémoire de la position cible a été préalablement effectuée, une étape de déplacement de l'écran motorisé vers la position cible, et
b) si la mise en mémoire de la position cible n'a pas été préalablement effectuée, la séquence suivante d'étapes est effectuée :
   - détermination d'au moins un prérequis de paramétrage par une séquence préétablie de déplacements d'une l'extrémité libre (5) de l'écran ou d'activations de l'actionneur de l'écran motorisé, et
   - détermination de la position cible à l'aide des prérequis de paramétrage ainsi obtenus.

Grâce à l'étape de vérification de la mise en mémoire de la position cible déterminée et à la détermination de la positon cible à l'aide de prérequis de paramétrage lorsque cette dernière n'a pas été préalablement enregistrée, l'installation d'écran motorisé pourra, de façon automatique, sans intervention de l'utilisateur autre que l'activation de l'élément de commande de déplacement de l'extrémité libre de l'écran, soit déterminer la position cible, soit y déplacer l'extrémité libre de l'écran.

Ainsi, lors d'une première utilisation de l'écran motorisé, par exemple lors de son installation, l'utilisateur déclenchera le procédé de réglage par activation de l'élément de commande, ce qui permettra la détermination automatique de la position cible avant le déplacement par apprentissage via l'acquisition de prérequis de paramétrage. Puis, lors d'utilisations ultérieures, l'activation de l'élément de commande permettra le déplacement de l'extrémité libre de l'écran vers la position cible. De ce fait, l'activation d'un seul et même élément de commande permet le réglage de l'écran et le déplacement de son extrémité libre vers la position cible, ce qui simplifie grandement les manipulations à mettre en œuvre par l'utilisateur, qui active le même élément de commande que l'installation d'écran motorisé soit déjà réglée ou non. Par activation d'un élément de commande ou par activation d'un élément de commande de déplacement de l'extrémité libre de l'écran motorisé jusqu'à une position cible prédéterminée, on entend une activation particulière, par un utilisateur, d'un moyens physique, l'effet de l'activation particulière étant le déplacement du tablier vers la position cible lorsque celle-ci est connue et en mémoire de l'actionneur. Ainsi, l'activation d'un seul et même élément de commande équivaut à une même activation particulière, par un utilisateur, d'un moyen physique.

De préférence, ledit au moins un prérequis de paramétrage est le sens de rotation de l'actionneur.

De préférence, ledit au moins un prérequis de paramétrage est une position extrême de l'extrémité libre de l'écran motorisé dans le sens de déroulement de l'écran.

Selon un mode de réalisation particulier de l'invention, le procédé comprend en outre une étape de mise en mémoire de la position cible.

Selon un mode de réalisation particulier de l'invention, le procédé comprend une étape de déplacement de l'extrémité libre de l'écran ou d'activations de l'actionneur de l'écran motorisé comprenant une succession de mouvements dans des sens différents.

Selon un mode de réalisation particulier de l'invention, l'écran comprenant un tablier muni d'une une pluralité de lames orientables et l'installation comprenant un mécanisme de basculement de l'orientation des lames, la position cible est une position dite d'orientation, un basculement de l'orientation des lames orientables étant activé dans un deuxième sens, notamment le sens de l'enroulement, si l'extrémité libre du tablier atteint préalablement au moins une position d'entrée dans le mécanisme de basculement lors d'un déplacement dans un premier sens.

Selon un mode de réalisation particulier de l'invention, l'écran comprenant un tablier apte à être déployé dans un plan sécant à son plan d'enroulement et l'installation comprenant un mécanisme de projection du tablier de manière à le déployer dans un plan sécant à un plan de déroulement principal, la position cible est une position dite de projection, la projection du tablier étant activée dans un deuxième sens, notamment le sens de l'enroulement, si l'extrémité libre du tablier atteint préalablement au moins une position d'entrée dans le mécanisme de projection lors d'un déplacement dans un premier sens.

Selon un mode de réalisation particulier de l'invention, l'installation comprenant des moyens de verrouillage de l'extrémité libre de l'écran, la position cible est une position dite verrouillée dans un deuxième sens de déplacement, notamment le sens de l'enroulement, le verrouillage étant activé dans le deuxième sens si l'extrémité libre du tablier atteint préalablement au moins une position d'entrée dans les moyens de verrouillage, située au-delà de la position verrouillée dans un premier sens, notamment le sens du déroulement du tablier.

Selon un mode de réalisation préféré de l'invention rendant simple la détermination de la position d'entrée dans le mécanisme de basculement, le mécanisme de projection ou les moyens de verrouillage, la position d'entrée dans le mécanisme de basculement, le mécanisme de projection ou les moyens de verrouillage est obtenue par l'intermédiaire d'une position de référence, la position de référence étant associée à la détection d'une valeur maximum d'un paramètre lié au mouvement de l'écran motorisé.

De préférence, la position d'entrée dans le mécanisme de basculement, le mécanisme de projection ou les moyens de verrouillage est obtenue par un décalage d'une valeur prédéterminée à partir de la position de référence. Ce décalage peut notamment être lié à des considérations géométriques du mécanisme de blocage ou de sa localisation dans l'installation.

Ainsi, dans la plupart des installations, lorsque le mécanisme de blocage est situé à proximité de la position de référence, la position d'entrée du mécanisme de blocage pourra être définie à partir de la position de référence repérée automatiquement.

Selon un mode de réalisation préféré de l'invention, l'étape de vérification de la mise en mémoire de la position cible prédéterminée, de détermination d'au moins un prérequis de paramétrage et de détermination de la position cible à l'aide des prérequis de paramétrage ainsi obtenus sont mises en œuvre par l'actionneur.

De préférence, afin d'obtenir une ergonomie particulièrement simple pour l'utilisateur, l'élément de commande de déplacement de l'extrémité libre de l'écran motorisé est une touche spécifique d'une télécommande de déplacement de l'extrémité libre de l'écran motorisé. Cette touche spécifique est différente de touches de la télécommande permettant d'activer des déplacements du tablier vers l'une ou l'autres des positions extrêmes.

L'invention concerne également une installation d'écran motorisé comprenant un écran enroulable sur un tube d'enroulement, un actionneur de manœuvre du tube d'enroulement, ledit actionneur comprenant une unité électronique de commande, **caractérisé en ce qu'elle** comprend des moyens matériels et logiciels pour la mise en œuvre du procédé de fonctionnement selon l'une des revendications précédentes.

D'autres caractéristiques et avantages de l'invention ressortiront à la lecture de la description qui suit, en référence aux figures annexées, dans laquelle :
- la figure 1 est une vue schématique de face d'une installation d'écran motorisé permettant de mettre en œuvre le procédé de réglage selon l'invention ;
- la figure 2 est une vue schématique de côté d'une installation d'écran motorisé munie d'un mécanisme de projection, permettant de mettre en œuvre le procédé de réglage selon l'invention ;
- la figure 3 est une vue schématique partielle d'une installation d'écran motorisé munie d'un mécanisme de basculement, permettant de mettre en œuvre le procédé de réglage selon l'invention ;
- la figure 4 est un schéma illustrant une procédure d'exécution du procédé de commande selon l'invention.

Une installation d'écran motorisé 1 est représentée à la figure 1. Cette installation comprend un tablier 2, par exemple un tablier de volet roulant composé d'une pluralité de lames articulées 3. De préférence, le tablier 2 est constitué de lames 3 empilables, les lames 3 étant reliées entre elles par des parties ajourées escamotables dès que les lames 3 reposent les unes sur les autres. Le tablier 2 est lié, à une de ses extrémités, dite extrémité supérieure, à un tube d'enroulement 4. A l'autre extrémité libre du tablier 2, dite extrémité inférieure, une lame inférieure 5 est guidée par des rails de guidage disposés de part et d'autre d'une ouverture dans un bâtiment, le tablier 2 étant destiné à recouvrir l'ouverture lorsqu'il est fermé. Le tube d'enroulement 4 est de préférence monté au-dessus de l'ouverture que le tablier 2 est destiné à recouvrir. Le tablier 2 vient de préférence s'enrouler dans un caisson 6 destiné à le protéger.

L'écran motorisé 1 peut notamment consister en un élément de fermeture, d'occultation ou de protection solaire. Dans l'exemple représenté sur les figures, il s'agit d'un tablier 2 composé de lames articulées 3, mais il pourrait également s'agir d'une toile. Dans ce cas, la lame inférieure 5 est remplacée par une barre de charge. De préférence, le tablier 2 comporte un ensemble de lames empilables reliées les unes aux autres par des parties escamotables et ajourées.

Les déplacements du tablier 2 sont commandés par les déplacements de rotation du tube d'enroulement 4, dont l'entraînement est assuré par exemple à l'aide d'un actionneur comprenant par exemple un ensemble motoréducteur tubulaire (non représenté) disposé à l'intérieur du tube d'enroulement 4. L'ensemble motoréducteur comprend notamment un moteur électrique et un réducteur, en particulier un réducteur épicycloïdal. Le moteur électrique peut être de type à courant continu et à balais et collecteur, à courant continu et à commutation électronique (Brushless Direct Current motor en langue anglaise) ou asynchrone. Le moteur est piloté par une unité électronique de commande 7, celle-ci étant également reliée à une interface utilisateur 8 par le biais de laquelle un utilisateur peut commander les mouvements du tablier 2. L'interface utilisateur 8 peut être reliée à l'unité de commande 7 par des moyens de communication filaire ou non filaire tels que des ondes radioélectriques ou des rayons infrarouges. L'interface utilisateur 8 est par exemple munie de deux touches qui permettent à un utilisateur de commander respectivement un déplacement de l'écran motorisé 1 vers le haut (enroulement) ou vers le bas (déroulement). Une combinaison de touches permet également de déplacer l'écran motorisé 1 vers une position cible, définie plus loin. Dans une variante, l'interface utilisateur comprend une touche spécifique dont l'activation permet le déplacement de l'écran motorisé 1 dans la position cible. L'interface utilisateur 8 est par exemple une télécommande portative.

L'unité électronique de commande 7 comprend un ou plusieurs moyens de détection 9 de la variation d'un paramètre lié au mouvement de l'écran motorisé 1. Dans le mode de réalisation illustré ici, l'unité de commande comprend un détecteur ou capteur 10 de position angulaire du tube d'enroulement 4, et un détecteur ou capteur de couple 12 exercé par l'actionneur pour détecter des obstacles et/ou les fins de course. Par détecteur ou capteur de position ou de couple, on entend tout moyen matériel et/ou logiciel de détermination de la position ou du couple. L'unité de commande 7 comprend notamment une unité logique de traitement 14 et une mémoire 16.

Le long des rails de guidage disposés de part et d'autre de l'ouverture, l'installation 1 comprend un mécanisme de blocage, par exemple des moyens de verrouillage 18. Ces moyens de verrouillage 18 peuvent être logés à l'intérieur des rails de guidage et comprennent notamment deux ensembles similaires de part et d'autre du tablier 2 de l'écran motorisé 1. Les moyens de verrouillage 18 coopèrent avec les extrémités de la lame inférieure 5, en particulier avec des ergots fixés élastiquement aux extrémités de la lame finale (non représentés). Ces moyens de verrouillage 18 déterminent une position d'entrée dans les moyens verrouillage PEV, telle que lorsque la lame inférieure 5 dépasse cette position dans le sens du déroulement de l'écran 1, la lame inférieure 5 est bloquée dans les moyens de verrouillage 18 lors d'un mouvement de montée. Un mouvement de descente au-delà d'une position de sortie des moyens de verrouillage 18 est nécessaire pour que la lame inférieure 5 puisse remonter au-delà de la position d'entrée PEV. Le fonctionnement de tels moyens de verrouillage 8, connus de l'art antérieur, est notamment décrit, en référence à la figure 3, dans le deuxième mode de réalisation de la demande de brevet FR 3 009 577.

On notera que dans ce qui suit, on considère que le tablier 2 se déroule vers le bas, notamment sous l'effet de son propre poids. Dans le cas d'un store, il se déroule sous l'effet du poids de sa barre de charge. D'autres configurations sont toutefois évidemment possibles.

On a représenté aux figures 2 et 3 deux autres installations d'écran motorisé 1 nécessitant la détermination de positions cibles pouvant être commandée par le procédé de commande selon l'invention.

La figure 2 illustre en coupe droite une baie vitrée 20 équipée d'une installation d'écran motorisé 1. Une telle installation est notamment connue du document FR2962759. Elle comporte un tube d'enroulement 4 logé à l'intérieur d'un caisson 6 et autour duquel est apte à venir s'enrouler un tablier 2 constitué de lames 3 articulées entre elles, dont une lame inférieure 5. L'installation d'écran motorisé 1 comprend de plus deux coulisses latérales 26, 28 solidaires du caisson 6 disposées en regard l'une de l'autre, dans lesquelles les deux bordures latérales opposées 30, 32 du tablier 2 sont engagées et peuvent coulisser. Le caisson 6 est monté pivotant autour du tube d'enroulement 4 avec les coulisses latérales 26, 28. La baie 20 présente deux montants latéraux opposés 34, 36 équipés respectivement d'un vérin à gaz 38, 40 reliant les coulisses latérales 26, 28 au moyen d'une chape 42, 44. Par ce biais, les coulisses latérales 26, 28 et le tablier 2 qui s'étend entre elles, peuvent être disposés dans une position de basculement écartée des montants latéraux 34, 36. Les montants latéraux 34, 36 sont équipés respectivement d'un mécanisme de projection comprenant un verrou 46, 48, permettant de maintenir les coulisses latérales 26, 28 contre leur montant latéral respectif 34, 36 et donc le tablier 2 dans une position de projection PJ dans laquelle il est déployé dans un plan sécant au plan de son enroulement 2. La figure 2 illustre l'écran motorisé 1 en position de projection PJ. Cette position de projection PJ peut être atteinte à partir du moment où l'extrémité libre 5 du tablier 2 a atteint une position de blocage P2 dans le mécanisme de blocage, ici par le biais des vérins 38, 40, ou, dans d'autres modes de réalisation, par traction sur des bras. Une position P3 d'entrée dans le mécanisme de blocage constitué par le verrou 46, 48 peut également être déterminée par le procédé selon l'invention.

La figure 3 illustre schématiquement une installation d'écran motorisé 1, comprenant un tablier 2 muni d'une pluralité de lames orientables 3 liées entre elles. Une telle installation est notamment connue du document EP2226462. L'extrémité libre 5 du tablier 2 comporte, sur chacune des deux extrémités, dont une seule est représentée, un ergot 50 prévu pour coopérer avec un mécanisme de basculement 52 disposé le long de la glissière 54 correspondante. Le passage de la lame inférieure 5 dans le mécanisme de basculement 52 définit, de manière similaire aux moyens de verrouillage décrits plus hauts, une position d'entrée P3 dans le mécanisme de basculement 52. Pour provoquer le basculement des lames 3 du tablier 2, il est nécessaire que la lame finale 5 atteigne la position d'entrée P3 du mécanisme de basculement 52, lors d'un déroulement du tablier 2. Une inversion de sens vient ensuite bloquer l'ergot 50 dans la position de blocage P2. La poursuite du mouvement d'enroulement permet l'extension du tablier 2 et le basculement en ouverture des lames 3. La lame inférieure 5 est alors dans une position d'orientation PO des lames orientables 3. Pour enrouler de nouveau le tablier 2, un mouvement de déroulement permet le basculement des lames 3 en fermeture, puis le déplacement de la lame inférieure 5 au-delà de la position de sortie du mécanisme de basculement P4. Le tablier 2 peut ensuite être complètement enroulé.

On va maintenant décrire le procédé de commande selon l'invention en référence à la figure 4.

Au cours d'une première étape d'activation 100, un utilisateur active un élément de commande de déplacement de l'extrémité libre de l'écran motorisé 1 jusqu'à une position cible prédéterminée. La position cible peut être une position de blocage dans un mécanisme de blocage, telle que la position verrouillée PV, la position de projection PJ ou la position d'orientation PO, selon le type d'installation d'écran motorisé 1. L'élément de commande est ici une touche de l'interface utilisateur 8 de déplacement de la lame inférieure 5.

Après activation par l'utilisateur, une étape de vérification 102 s'enclenche, durant laquelle l'on vérifie que la position cible a été enregistrée ou non dans la mémoire 16 de l'unité de commande 7. Si la mise en mémoire de la position cible PV, PJ ou PO a été préalablement effectuée, une étape de déplacement 104 de l'extrémité libre de l'écran motorisé vers la position cible PV, PJ, PO est effectuée.

Dans le cas contraire, si la mise en mémoire de la position cible n'a pas été préalablement effectuée, on détermine au moins un prérequis de paramétrage par une séquence préétablie de déplacements de l'extrémité libre 5 du tablier 2 ou d'activations de l'actionneur de l'écran motorisé 1. La détermination de ce ou ces prérequis de paramétrage permettra la détermination de la position cible PV, PJ ou PO comme le verra plus loin.

Dans le mode de réalisation préféré de l'invention illustré à la figure 4, au moins un des prérequis de paramétrage est le sens de rotation de l'actionneur.

Ainsi, au cours d'une étape 106, l'on vérifie que le sens de rotation de l'actionneur est déjà connu (mis en mémoire dans la mémoire 16 de l'unité de commande 7). Si tel n'est pas le cas, au cours d'une étape 108, on met en œuvre une séquence de mouvements, comprenant par exemple une succession de mouvements dans des sens différents, tout en surveillant des paramètres de l'actionneur, tel que le courant ou la tension. Cette étape 108 permet, de façon connue de l'art antérieur avec diverses méthodes, de déterminer automatiquement le sens de rotation de l'actionneur.

Une fois l'étape 108 réalisée ou si le sens de rotation de l'actionneur était préalablement enregistré dans la mémoire 16, l'on vérifie, lors d'une étape 110, si une position extrême inférieure FDCB est connue, c'est-à-dire si elle a été préalablement enregistrée dans la mémoire 16. Si tel n'est pas le cas, au cours d'une étape 112, un ou plusieurs mouvements dans le sens du déroulement sont effectués. Cette étape 112 permet, de façon connue de l'art antérieur, de déterminer la position extrême inférieure FDCB de l'écran 1.

Une fois l'étape 112 réalisée ou si la position extrême inférieure FDCB était préalablement enregistrée dans la mémoire 16, l'on détermine, au cours d'une étape 114, une position de référence permettant de déterminer la position cible. On notera ici que l'étape 114 est optionnelle, la position cible pouvant dans certains cas être déterminée sans passer par la détermination d'une position de référence intermédiaire.

Dans le cas de la recherche d'une position cible telle que la position de blocage dans un mécanisme de blocage, par exemple la position de verrouillage PV, l'étape 114 est effectuée. En particulier, cette étape permet de déterminer une position de référence PMB, par exemple correspondant au décollement de la lame inférieure 5 du tablier 2 d'une position en contact avec un seuil de l'ouverture, lors d'un mouvement d'enroulement du tablier 2.

Cette position PMB est associée à la détection d'une valeur maximum d'un paramètre lié au mouvement de l'écran motorisé 1. Le paramètre est de préférence le couple exercé par l'actionneur entraînant en mouvement l'écran motorisé 1 au cours d'un mouvement de montée. Ce couple est par exemple déterminé à partir d'une mesure du courant traversant un moteur électrique de l'actionneur.

La position dans laquelle la lame inférieure 5 est décollée du seuil du volet peut être repérée de manière fiable par la détermination d'un maximum local de couple, au voisinage du mécanisme de blocage.

L'obtention de cette position de décollement, ou position de référence PMB, permet de déterminer la position d'entrée dans les moyens de verrouillage PEV par un décalage d'une valeur prédéterminée à partir de la position de référence PMB. En effet, la position d'entrée dans les moyens de verrouillage PEV et la position de décollement PMB sont espacées par une distance prédéterminée, qui dépend des caractéristiques de l'installation et notamment du mécanisme de blocage et de sa localisation par rapport aux rails de guidage de l'installation. La position d'entrée P3 dans le mécanisme de projection ou les positions d'entrée P3 dans le mécanisme de basculement peuvent être déterminée de manière analogue via la connaissance de la position de décollement PMB.

A partir de la détermination position d'entrée dans les moyens de verrouillage PEV, la position de verrouillage PV peut être obtenue par diverses manières connues en soi, par exemple par un procédé d'apprentissage tel que celui décrit dans EP 1 650 625. La position de projection PJ ou d'orientation PO peut être déterminée de manière analogue via la connaissance, respectivement, de la position P3 d'entrée dans le mécanisme de projection ou de la position d'entrée P3 dans le mécanisme de basculement.

Ainsi, au cours d'une étape 116, la position cible est déterminée à l'aide des prérequis de paramétrage obtenus au cours des étapes 106 et 110, et éventuellement à l'aide de la position de référence PMB.

Dans le mode de réalisation préféré de l'invention illustré à la figure 4, l'étape 102 de vérification de la mise en mémoire de la position cible prédéterminée, de détermination d'u ou des prérequis de paramétrage 106, 108 et de détermination de la position cible 116 à l'aide des prérequis de paramétrage ainsi obtenus sont mises en œuvre par l'actionneur.

Enfin, la position cible est mise en mémoire au terme de l'étape 116 de détermination de cette position cible et la lame inférieure 5 du tablier 2 est déplacée vers la position cible au cours de l'étape 104.

Naturellement, les exemples représentés sur les figures et discutés ci-dessus ne sont donnés qu'à titre illustratif et non limitatif. Diverses variantes sont envisageables. En particulier, la description donnée à titre d'exemple de moyens de verrouillage est tout à fait applicable également à d'autres types de mécanismes de blocage fonctionnant de manière similaire. En outre, la détermination et le déplacement vers d'autres position cibles que celles évoquées peuvent être effectuées à l'aide du procédé de commande selon l'invention. Les sens de déplacement pour atteindre ou quitter la position de blocage peuvent être adaptés en fonction des types de mécanismes de blocage.

## Revendications

1. Procédé de commande d'une installation d'écran motorisé (1) comprenant un écran (2) enroulable sur un tube d'enroulement (4) et un actionneur de manœuvre du tube d'enroulement, ledit actionneur comprenant une unité électronique de commande (7), le procédé comprenant une étape d'activation (100), par un utilisateur, d'un élément de commande de déplacement de l'écran motorisé (1) jusqu'à une position cible (PV ; PJ ; PO) prédéterminée, **caractérisé en ce qu'**il comprend, après l'étape d'activation (100), et grâce à l'unité électronique de commande (7), une étape de vérification de la mise en mémoire de la position cible (PV ; PJ ; PO) prédéterminée, puis :
a) si la mise en mémoire de la position cible a été préalablement effectuée, une étape de déplacement (104) de l'écran motorisé vers la position cible, ou
b) si la mise en mémoire de la position cible (PV ; PJ ; PO) n'a pas été préalablement effectuée, la séquence suivante d'étapes est effectuée :
- détermination (106, 110) d'au moins un prérequis de paramétrage par une séquence préétablie de déplacements d'une extrémité libre (5) de l'écran ou d'activations de l'actionneur de l'écran motorisé, et
- détermination (116) de la position cible (PV ; PJ ; PO) à l'aide des prérequis de paramétrage ainsi obtenus.

2. Procédé de commande selon la revendication 1, dans lequel ledit au moins un prérequis de paramétrage est le sens de rotation de l'actionneur.

3. Procédé de commande selon la revendication 1 ou 2, dans lequel ledit au moins un prérequis de paramétrage est une position extrême (FDCB) de l'extrémité libre (5) de l'écran motorisé dans le sens de déroulement de l'écran (1).

4. Procédé de commande selon l'une quelconque des revendications précédentes comprenant en outre une étape de mise en mémoire de la position cible (PV ; PJ ; PO).

5. Procédé de commande selon la revendication précédente, comprenant en outre une étape de déplacement (108, 112) de l'extrémité libre (5) de l'écran ou d'activations de l'actionneur de l'écran motorisé comprenant une succession de mouvements dans des sens différents.

6. Procédé de commande selon l'une quelconque des revendications précédentes, dans lequel, l'écran (1) comprenant un tablier (2) muni d'une une pluralité de lames (3) orientables et l'installation comprenant un mécanisme de basculement (46, 48) de l'orientation des lames (3), la position cible est une position dite d'orientation (PO), un basculement de l'orientation des lames orientables (3) étant activé dans un deuxième sens, notamment le sens de l'enroulement, si l'extrémité libre (5) du tablier (2) atteint préalablement au moins une position d'entrée (P3) dans le mécanisme de basculement (46, 48) lors d'un déplacement dans un premier sens.

7. Procédé de commande selon l'une quelconque des revendications précédentes, dans lequel, l'écran (1) comprenant un tablier (2) apte à être déployé dans un plan sécant à son plan d'enroulement et l'installation comprenant un mécanisme de projection (52) du tablier (2) de manière à le déployer dans un plan sécant à un plan de déplacement principal, la position cible est une position dite de projection (PJ), la projection du tablier (2) étant activée dans un deuxième sens, notamment le sens de l'enroulement, si l'extrémité libre (5) du tablier (2) atteint préalablement au moins une position d'entrée (P3) dans le mécanisme de projection (52) lors d'un déplacement dans un premier sens.

8. Procédé de commande selon l'une quelconque des revendications précédentes, dans lequel, l'installation comprenant des moyens de verrouillage (18) de l'extrémité libre (5) du tablier (2), la position cible est une position dite verrouillée (PV) dans un deuxième sens de déplacement, notamment le sens de l'enroulement, le verrouillage étant activé dans le deuxième sens si l'extrémité libre (5) du tablier (2) atteint préalablement au moins une position d'entrée dans les moyens de verrouillage (P3, PEV), située au-delà de la position verrouillée (PV) dans un premier sens, notamment le sens du déroulement du tablier.

9. Procédé de commande selon l'une des revendications 6 à 8, dans lequel la position d'entrée dans le mécanisme de basculement, le mécanisme de projection ou les moyens de verrouillage (P3, PEV) est obtenue par l'intermédiaire d'une position de référence (PMB), la position de référence étant associée à la détection d'une valeur maximum d'un paramètre lié au mouvement de l'écran motorisé (2).

10. Procédé de commande selon la revendication 9, dans lequel la position d'entrée dans le mécanisme de basculement, le mécanisme de projection ou les moyens de verrouillage (P3, PEV) est obtenue par un décalage d'une valeur prédéterminée à partir de la position de référence (PMB).

11. Procédé de commande selon l'une quelconque des revendications précédentes, dans lequel l'étape de vérification (102) de la mise en mémoire de la position cible prédéterminée, de détermination (106, 110) d'au moins un prérequis de paramétrage et de détermination (116) de la position cible à l'aide des prérequis de paramétrage ainsi obtenus sont mises en œuvre par l'actionneur.

12. Procédé de commande selon l'une quelconque des revendications précédentes, dans lequel l'élément de commande de déplacement de l'extrémité libre de l'écran motorisé est une touche spécifique d'une télécommande (8) de déplacement de l'extrémité libre (5) de l'écran motorisé.

13. Installation d'écran motorisé (1) comprenant un écran (2) enroulable sur un tube d'enroulement (4), un actionneur de manœuvre du tube d'enroulement, ledit actionneur comprenant une unité électronique de commande, **caractérisé en ce qu'elle** comprend des moyens matériels et logiciels pour la mise en œuvre du procédé de commande selon l'une des revendications précédentes.

## Patentansprüche

1. Steuerverfahren einer motorbetriebenen Rollladenanlage (1), umfassend einen Rollladen (2), der auf einem Wickelrohr (4) aufgewickelt werden kann, und eine Betätigungsvorrichtung zur Handhabung des Wickelrohrs, umfassend eine elektronische Steuereinheit (7), wobei das Verfahren einen Schritt des Aktivierens (100), durch einen Benutzer, eines Steuerelements zur Verschiebung des motorbetriebenen Rollladens (1) bis in eine vorbestimmte Zielposition (PV; PJ; PO) umfasst,
**dadurch gekennzeichnet, dass** es, nach dem Schritt des Aktivierens (100), und dank der elektronischen Steuereinheit (7), einen Schritt des Überprüfens der Speicherung der Zielposition (PV; PJ; PO) umfasst, dann:
a) wenn die Speicherung der Zielposition im Voraus durchgeführt wurde, einen Schritt des Verschiebens (104) des motorbetriebenen Rollladens in die Zielposition, oder
b) wenn die Speicherung der Zielposition (PV; PJ; PO) nicht im Voraus durchgeführt wurde, Durchführen der folgenden Sequenz von Schritten:
- Bestimmen (106, 110) mindestens einer Voraussetzung der Parametrierung durch eine im Voraus festgelegte Sequenz von Verschiebungen von einem freien Ende (5) des Rollladens oder Betätigungen der Betätigungsvorrichtung der motorbetriebenen Rollladens, und
- Bestimmen (116) der Zielposition (PV; PJ; PO) mit Hilfe der so erhaltenen Voraussetzungen der Parametrierung.

2. Steuerungsverfahren nach Anspruch 1, wobei die mindestens eine Voraussetzung der Parametrierung die Drehrichtung der Betätigungsvorrichtung ist.

3. Steuerungsverfahren nach Anspruch 1 oder 2, wobei die mindestens eine Voraussetzung der Parametrierung eine Endstellung (FDCB) des freien Endes (5) des motorbetriebenen Rollladens in der Wickelrichtung des Rollladens (1) ist.

4. Steuerungsverfahren nach einem der vorhergehenden Ansprüche, umfassend außerdem einen Schritt des Speicherns der Zielposition (PV; PJ; PO).

5. Steuerungsverfahren nach dem vorhergehenden Anspruch, umfassend außerdem einen Schritt des Verschiebens (108, 112) der freien Endes (5) des Rollladens oder Betätigungen der Betätigungsvorrichtung des motorbetriebenen Rollladens, umfassend eine Aufeinanderfolge von Bewegungen in verschiedene Richtungen.

6. Steuerungsverfahren nach einem der vorhergehenden Ansprüche, wobei, da der Rollladen (1) einen Behang (2) umfasst, versehen mit einer Vielzahl von ausrichtbaren Lamellen (3), und da die Anlage einen Mechanismus zum Kippen (46, 48) der Ausrichtung der Lamellen (3) umfasst, die Zielposition eine sogenannte Ausrichtungsposition (PO) ist, wobei ein Kippen der Ausrichtung der ausrichtbaren Lamellen (3) in eine zweiten Richtung aktiviert wird, insbesondere in die Wickelrichtung, wenn das freie Ende (5) des Behangs (2) im Voraus mindestens eine Eintrittsposition (P3) in den Kippmechanismus (46, 48) bei einer Verschiebung in eine ersten Richtung erreicht.

7. Steuerungsverfahren nach einem der vorhergehenden Ansprüche, wobei, da der Rollladen (1) einen Behang (2) umfasst, der ausgelegt ist, um in einer Ebene ausgebreitet zu werden, die seine Rollebene schneidet, und wobei die Anlage einen Projektionsmechanismus (52) des Behangs (2) umfasst, um ihn in einer Ebene zu entfalten, die eine Hauptverschiebungsebene schneidet, die Zielposition eine sogenannte Projektionsposition (PJ) ist, wobei die Projektion des Behangs (2) in eine zweiten Richtung aktiviert wird, insbesondere in die Wickelrichtung, wenn das freie Ende (5) des Behangs (2) im Voraus mindestens eine Eintrittsposition (P3) in den Projektionsmechanismus (52) bei einer Verschiebung in eine ersten Richtung erreicht.

8. Steuerungsverfahren nach einem der vorhergehenden Ansprüche, wobei, da die Anlage Mittel zur Verriegelung (18) des freien Endes (5) des Behangs (2) umfasst, die Zielposition eine sogenannte verriegelte Position (PV) in einer zweiten Verschiebungsrichtung ist, insbesondere in die Wickelrichtung, wobei die Verriegelung in der zweiten Richtung aktiviert wird, wenn das freie Ende (5) des Behangs (2) im Voraus mindestens eine Eintrittsposition in die Verriegelungsmittel (P3, PEV) erreicht, die sich über die verriegelte Position (PV) hinaus in einer ersten Richtung befindet, insbesondere in der Wickelrichtung des Behangs.

9. Steuerungsverfahren nach einem der Ansprüche 6 bis 8, wobei die Eintrittsposition in den Kippmechanismus, den Projektionsmechanismus oder die Verriegelungsmittel (P3, PEV) mit Hilfe einer Referenzposition (PMB) erhalten wird, wobei die Referenzposition mit dem Nachweis eines maximalen Werts eines Parameters assoziiert ist, der mit der Bewegung des motorbetriebenen Rollladens (2) verbunden ist.

10. Steuerungsverfahren nach Anspruch 9, wobei die Eintrittsposition in den Kippmechanismus, den Projektionsmechanismus oder die Verriegelungsmittel (P3, PEV) durch eine Versetzung eines vorbestimmten Werts ausgehend von der Referenzposition (PMB) erhalten wird.

11. Steuerungsverfahren nach einem der vorhergehenden Ansprüche, wobei der Schritt des Überprüfens (102) der Speicherung der vorbestimmten Zielposition, des Bestimmens (106, 110) mindestens einer Voraussetzung der Parametrierung und des Bestimmens (116) der Zielposition mit Hilfe der so erhaltenen Voraussetzungen der Parametrierung durch die Betätigungsvorrichtung durchgeführt werden.

12. Steuerungsverfahren nach einem der vorhergehenden Ansprüche, wobei das Element zur Steuerung der Verschiebung des freien Endes des motorbetriebenen Rollladens eine spezifische Taste einer Fernbedienung (8) zur Verschiebung des freien Endes (5) des motorbetriebenen Rollladens ist.

13. Motorbetriebene Rollladenanlage (1), umfassend einen Rollladen (2), der auf einem Wickelrohr (4) aufgewickelt werden kann, eine Betätigungsvorrichtung zur Handhabung des Wickelrohrs, umfassend eine elektronische Steuereinheit, **dadurch gekennzeichnet, dass** sie Hardware- und Softwaremittel zur Durchführung des Steuerungsverfahrens nach einem der vorhergehenden Ansprüche umfasst.

## Claims

1. A control method of a motorized screen installation (1) comprising a screen (2) able to be wound on a winding tube (4) and a maneuvering actuator of the winding tube comprising an electronic control unit (7), the method comprising a step for activation (100), by a user, of an element for controlling movement of the motorized screen (1) to a predetermined target position (PV; PJ; PO),
**characterized in that** it comprises, after the activation step (100) and owing to the electronic control unit (7), a step for verifying the placement in memory of the predetermined target position (PV; PJ; PO), then:
a) if the placement in memory of the target position has been done beforehand, a step for moving (104) the motorized screen toward the target position, or
b) if the placement in memory of the target position (PV; PJ; PO) has not been done beforehand, the following sequence of steps is carried out:
- determination (106, 110) of at least one configuration prerequisite through a preestablished sequence of movements of a free end (5) of the screen or activations of the actuator of the motorized screen, and
- determination (116) of the target position (PV; PJ; PO) using configuration prerequisites thus obtained.

2. The control method according to claim 1, wherein said at least one configuration prerequisite is the direction of rotation of the actuator.

3. The control method according to claim 1 or 2, wherein said at least one configuration prerequisite is an extreme position (FDCB) of the free end (5) of the motorized screen in the unwinding direction of the screen (1).

4. The control method according to any one of the preceding claims, further comprising a step for placing the target position (PV; PJ; PO) in memory.

5. The control method according to the preceding claim, further comprising a step for moving (108, 112) the free end (5) of the screen or activating the actuator of the motorized screen comprising a series of movements in different directions.

6. The control method according to any one of the preceding claims, wherein, the screen (1) comprising an apron (2) provided with a plurality of adjustable slats (3) and the installation comprising a mechanism for switching (46, 48) the orientation of the slats (3), the target position is a so-called orientation position (PO), a switching of the orientation of the adjustable slats (3) being activated in a second direction, in particular the winding direction, if the free end (5) of the apron (2) reaches at least one entry position (P3) in the switching mechanism (46, 48) beforehand during a movement in a first direction.

7. The control method according to any one of the preceding claims, wherein, the screen (1) comprising an apron (2) able to be deployed in a plane secant to its winding plane and the installation comprising a projection mechanism (52) of the apron (2) so as to deploy it in a plane secant to a main movement plane, the target position is a so-called projection position (PJ), the projection of the apron (2) being activated in a second direction, in particular the direction of the winding, if the free end (5) of the apron (2) reaches at least one entry position (P3) in the projection mechanism (52) beforehand during a movement in a first direction.

8. The control method according to any one of the preceding claims, wherein, the installation comprising locking means (18) of the free end (5) of the apron (2), the target position is a so-called locked position (PV) in a second movement direction, in particular the winding direction, the locking being activated in the second direction if the free end (5) of the apron (2) reaches at least one entry position in the locking means (P3, PEV) beforehand, located past the locked position (PV) in a first direction, in particular the direction of the unwinding of the apron.

9. The control method according to one of claims 6 to 8, wherein the entry position in the switching mechanism, the projection mechanism or the locking means (P3, PEV) is obtained by means of a reference position (PMB), the reference position being associated with the detection of a maximum value of a parameter related to the movement of the motorized screen (2).

10. The control method according to claim 9, wherein the entry position in the switching mechanism, the projection mechanism or the locking means (P3, PEV) is obtained by a shift by a predetermined value from the reference position (PMB).

11. The control method according to any one of the preceding claims, wherein the verification step (102) of the placement in memory of the predetermined target position, the step for determining (106, 110) at least one configuration prerequisite and the step for determining (116) the target position using the configuration prerequisites thus obtained are carried out by the actuator.

12. The control method according to any one of the preceding claims, wherein the element for controlling the movement of the free end of the motorized screen is a specific button of a remote control (8) for the movement of the free end (5) of the motorized screen.

13. A motorized screen installation (1) comprising a screen (2) able to be wound on a winding tube (4), a maneuvering actuator of the winding tube comprising an electronic control unit,
**characterized in that** it comprises hardware and software means for carrying out the control method according to one of the preceding claims.
